# EUROPÄISCHE PATENTSCHRIFT

(11) **EP 0 813 217 B1**
(45) Veröffentlichungstag und Bekanntmachung des Hinweises auf die Patenterteilung: **02.08.2006**
(21) Anmeldenummer: 97109408.1
(22) Anmeldetag: 10.06.1997
(51) Int. Cl.: H01H 50/14, H01R 4/30

(54) **Schaltgerät mit Einschraubsicherung**
Switching device with screw lock
Appareil de commutation avec dispositif de blocage de vis

(30) Priorität: 12.06.1996 DE 29610330 U
(43) Veröffentlichungstag der Anmeldung: 17.12.1997
(73) Patentinhaber: SIEMENS AKTIENGESELLSCHAFT, 80333 München (DE)
(72) Erfinder: Pfab, Hans, Dipl.-Ing. (FH), 92256 Hahnbach (DE)

(56) Entgegenhaltungen:
- EP-A- 0 375 336
- WO-A-91/17588
- CH-A- 511 522
- DE-A- 3 901 513
- DE-B- 1 233 044
- DE-U- 7 526 643
- DE-U- 8 904 299
- FR-A- 2 517 107
- GB-A- 2 056 793

## Beschreibung

Die Erfindung bezieht sich auf ein Schaltgerät mit einer Einschraubsicherung für eine Anschlußschraube, die nach teilweisem Eindrehen der Anschlußschraube in eine zugehörige Gewindebohrung mit einem Schraubengewinde, z.B. eines Spulenanschlusses des Spulenkörpers, ein durch Erschütterungen bedingtes, selbsttätiges weiteres Eindrehen hemmt.

Gattungsgemäße Schaltgeräte, bei denen eine Einschraubsicherung für die Anschlußschrauben eines Spulenkörpers vorgesehen ist, sind am Markt käuflich. Hier ist die Einschraubsicherung durch einen verbiegbaren Lappen gebildet, der an die Anschlußschraube drückt (FIG 4). Die hier wirkende Andruckkraft verhindert das selbsttätige Eindrehen der Anschlußschraube, wie es beim Transport der Schaltgeräte zum Kunden durch unvermeidliche Erschütterungen geschehen kann. Zum Kundenservice gehört es üblicherweise, die Geräte mit Anschlußschrauben in geöffnetem Zustand zu liefern.

Solche Lappen sind beispielsweise aus der DE 8 904 299 U bekannt. Die DE 8 904 299 U zeigt eine elektrische Anschlußklemme mit gebremster Schraube, insbesondere für eine Schaltvorrichtung, wobei ein Ende dieser Schraube, das aus der Gewindebohrung, in die sie eingeführt ist, hervorsteht, gelangt in Querrichtung mit einer elastisch verformbaren Zunge in Kontakt, die an einem Teil der Vorrichtung vorgesehen ist.

Daher liegt der Erfindung die Aufgabe zugrunde, ein Schaltgerät mit einer Einschraubsicherung der obengenannten Art zu schaffen, bei dem mit einfachen technischen Maßnahmen ohne nennenswerten zusätzlichen Platzaufwand ein z.B. durch Erschütterungen bedingtes, selbsttätige Eindrehen von Anschlußschrauben verhindert wird.

Die Aufgabe wird dadurch gelöst, daß die Einschraubsicherung als mindestens eine, im Anschlußbereich z.B. des Spulenkörpers angeformte, starre Rippe ausgeführt ist, die soweit in den bei gedachter Verlängerung der Gewindebohrung gebildeten zylinderförmigen Bereich hineinreicht, daß die Anschlußschraube nur durch kraftbedingtes Einfurchen des Schraubgewindes in die Rippe eindrehbar ist.

Vorteilhafte Weiterbildung der Erfindung sind den Unteransprüchen zu entnehmen.

Eine Ausführungsform der Erfindung wird im folgenden anhand einer Zeichnung näher erläutert. Es zeigen:
- FIG 1: eine perspektivische Ansicht eines Spulenkörpers,
- FIG 2: eine Schnittdarstellung des Anschlußbereichs im Spulenkörper und
- FIG 3: den Anschlußbereich mit Rippen gemäß FIG 2.

In FIG 1 ist ein Spulenkörper 1 eines Schaltgerätes, z.B. eines Schützes dargestellt, in dem zwei metallische Spulenanschlüsse mit Gewinde 9 einsetzbar sind, über die mittels Anschlußschrauben 3 der Anschluß der Spule 4 ermöglicht wird. Der hier dargestellte Spulenkörper 1 ist nur auf der einen Seite mit einem Spulenanschluß 7 mit einer Anschlußschraube 3 bestückt. Die andere Seite zeigt die zur Montage eines zweiten Spulenanschlusses 7 vorgesehene Bohrung 8.

FIG 2 zeigt einen Ausschnitt des Spulenkörpers 1 mit der Gewindebohrung 2 im metallischen Spulenanschluß 7. Unterhalb dieses Spulenanschlusses 7 befindet sich die Bohrung 8 im Spulenkörper 1, die vier starre Rippen 5 an ihrer Innenwand beinhaltet. Die vier Rippen 5 reichen in den bei gedachter Verlängerung der Gewindebohrung 2 gebildeten, zylinderförmigen Bereich 6 so weit hinein, daß die jeweilige Anschlußschraube 3 nur durch kraftbedingtes Einfurchen des Schraubgewindes 9 in die Rippen 5 völlig eindrehbar ist. Ohne entsprechenden Kraftaufwand, d.h. beispielsweise durch Erschütterungen wie sie beim Transport vorkommen, kann sich die Anschlußschraube 3 nicht selbsttätig eindrehen. Die Rippen 5 bilden eine Einschraubsicherung, die allerdings auch mit mehr oder weniger Rippen 5 realisierbar ist. Die Rippen 5 sind vorzugsweise zum Inneren des zylinderförmigen Bereichs 6 hin zugespitzt, wodurch die Eindrehhemmung entsprechend beeinflußt wird.

In FIG 3 ist der Anschlußbereich für eine Anschlußschraube 3 dargestellt. Die unterhalb des Gewindeteils 7 befindliche Bohrung 8 beinhaltet die vier starren Rippen 5 an ihrer Innenwand.

Obwohl die vorliegende Erfindung unter Bezugnahme auf die in der beigefügten Zeichnung dargestellte Ausführungsform erläutert ist, sollte berücksichtigt werden, daß damit nicht beabsichtigt ist, die Erfindung nur auf die dargestellte Ausführungsform zu beschränken, sondern alle möglichen Änderungen, Modifizierungen und äquivalente Anordnungen, soweit sie vom Inhalt der Patentansprüche gedeckt sind, einzuschließen.

## Patentansprüche

1. Schaltgerät mit einer Einschraubsicherung (5) für eine Anschlußschraube (3), die nach teilweisen Eindrehen der Anschlußschraube (3) in eine zugehörige Gewindebohrung (2), z.B. eines Spulenanschlusses (7) eines Spulenkörpers (1), ein durch Erschütterungen bedingtes, selbsttätiges weiteres Eindrehen hemmt, **dadurch gekennzeichnet, daß** die Einschraubsicherung als mindestens eine im Anschlußbereich, z.B. des Spulenkörpers (1), angeformte, starre Rippe (5) ausgeführt ist, die soweit in den bei gedachter Verlängerung der Gewindebohrung (2) gebildeten, zylinderförmigen Bereich (6) hineinreicht, daß die Anschlußschraube (3) nur durch kraftbedingtes Einfurchen des Schraubengewindes (9) in die Rippe (5) eindrehbar ist.

2. Schaltgerät nach Anspruch 1, **dadurch gekennzeichnet, daß** die Rippe (5) zum Inneren des zylinderförmigen Bereichs (6) hin zugespitzt ist.

3. Schaltgerät nach Anspruch 1 oder 2, **dadurch gekennzeichnet, daß** mehrere, in den zylinderförmigen Bereich (6) tauchende Rippen (5) vorhanden sind.

4. Schaltgerät nach einem der vorangehenden Ansprüche, **dadurch gekennzeichnet, daß** die Einschraubsicherung in Verbindung mit metallischen Spulenanschlüssen (7) eines Schütz-Spulenkörpers (1) ausgeführt ist.

## Claims

1. Switching device with a screw lock (5) for a terminal screw (3), which, after partial tightening of the terminal screw (3) in an associated threaded hole (2), e.g. of a coil terminal (7) of a coil former (1), hinders any further tightening of the screw as a result of vibrations, **characterized in that** the screw lock is embodied as at least one rigid rib (5) formed into the terminal area, e.g. of the coil former, which extends into the cylindrical area (6) formed by the imaginary extension of the threaded hole (2) far enough for the terminal screw (3) to only be able to be turned into the rib (5) by forced tapping of the screw thread (9).

2. Switching device in accordance with claim 1, **characterized in that** the rib (5) is tapered to a point towards the inside of the cylindrical area (6).

3. Switching device in accordance with claim 1 or 2, **characterized in that** a number of ribs (5) extending into the cylindrical area (6) are present.

4. Switching device in accordance with one of the previous claims, **characterized in that** the screw lock is embodied in conjunction with metallic coil terminals (7) of a protective coil former (1).

## Revendications

1. Appareil électrique de commutation comprenant un système de sécurité de vissage (5) pour une vis de connexion (3), qui, après vissage partiel de la vis de connexion (3) dans un alésage taraudé (2) correspondant, par exemple d'une borne de connexion de bobine (7) d'un corps de bobine (1), bloque un vissage supplémentaire automatique, par exemple occasionné par des secousses, **caractérisé en ce que** la sécurité de vissage est réalisée en tant qu'au moins une nervure (5) rigide, qui est formée dans la zone de connexion, par exemple du corps de bobine (1), et s'engage d'une manière telle dans la zone (6) de forme cylindrique formée par le prolongement fictif de l'alésage taraudé (2), que la vis de connexion (3) ne puisse être vissée que par introduction à force du sillon du filetage (9) de la vis dans la nervure (5).

2. Appareil électrique de commutation selon la revendication 1, **caractérisé en ce que** la nervure (5) est taillée en pointe vers l'intérieur de la zone (6) de forme cylindrique.

3. Appareil électrique de commutation selon la revendication 1 ou 2, **caractérisé en ce que** sont prévues plusieurs nervures (5) s'engageant dans la zone (6) de forme cylindrique.

4. Appareil électrique de commutation selon l'une des revendications précédentes, **caractérisé en ce que** la sécurité de vissage est réalisée en combinaison avec de bornes de connexion de bobine (7) métalliques, d'un corps de bobine (1) d'un contacteur-disjoncteur.
